# EUROPÄISCHE PATENTSCHRIFT

(11) **EP 0 820 712 B1**
(45) Veröffentlichungstag und Bekanntmachung des Hinweises auf die Patenterteilung: **30.05.2001**
(21) Anmeldenummer: 97112798.0
(22) Anmeldetag: 25.07.1997
(51) Int. Cl.: A47B 88/10

(54) **Vollauszugsführung für Schubladen**
Guiding device for a drawer with double extensible guide
Dispositif de guidage de tiroir à glissière double

(30) Priorität: 26.07.1996 CH 186896
(43) Veröffentlichungstag der Anmeldung: 28.01.1998
(73) Patentinhaber: Julius Blum Gesellschaft m.b.H., 6973 Höchst (AT)
(72) Erfinder: Baliko, Karl, 6812 Meiningen (AT)
(74) Vertreter: Torggler, Paul Norbert, Dr.

(56) Entgegenhaltungen:
- EP-A- 0 019 163
- EP-A- 0 219 733
- EP-A- 0 578 905
- EP-A- 0 620 993
- EP-A- 0 664 983
- EP-A- 0 664 984
- DE-A- 4 224 281
- FR-A- 2 345 109

## Beschreibung

Die Erfindung betrifft eine Vollauszugsführung für Schubladen nach dem Oberbegriff des Anspruchs 1.

Als Vollauszug wird eine Schubladenführung bezeichnet. die den voliständigen Auszug der Schublade aus dem Korpus heraus ermoglicht. ohne die Schublade aus dem sie haltenden Beschlag herauszuheben. und zwar so weit, dass die Innenwandfläche der Schubladenruckseite mit der vorderen Korpusfront fluchtet.

Es sind unterschiedliche Systeme bekannt, die den Vollauszug von Schubladen ermöglichen. So wird beispielsweise bei sogenannten Differentialauszugen ein differentielles Ablaufen der einzelnen Schienen bewirkt. wobei beim klassischen Differentialauszug sämtliche Rollen an der Mittelschiene angeordnet sind, und eine zwischen Laden- und Korpusschiene abrollende Differentialrolle bewirkt, dass die Mittelschiene über den gesamten Auszugsweg der Schublade stets die Hälfte dieses Auszugswegs mitmacht. Andere Differentiaiauszüge weisen an der Mittelschiene montierte Zahnräder auf, die kämmend mit an der Ladenschiene und der Korpusschiene vorgesehenen Zahnstangen angeordnet sind. Auch Führungen über Steuerseile oder Reibräder sind möglich. So sind beispielsweise in den EP-A-19 163, EP-A-664 983 oder auch EP-A-664 984 Differentialauszüge geoffenbart.

Diese Differentialauszüge weisen eine relativ grosse Bauhöhe auf, so dass sie im allgemeinen nicht als Unterbodenführungen eingesetzt werden können (d.h. unterhalb des Schubladenbodens, der Führungsmechanismus ist bei herausgezogener Schublade nicht zu sehen). Dies insbesondere auch aufgrund von moglicher Platzkollision mit den im Schubladenfrontbereich vorzusehenden Beschlägen.

Andere bekannte Vollauszugs-Systeme kombinieren zwei Einfach-Teilauszüge. Ein derartiges System ist beispielsweise in der EP-A-578 905 beschrieben, wobei Ladenschiene und Mittelschiene und Mittelschiene und Korpusschiene jeweils einem Einzel-Teilauszug entsprechen. Ganz allgemein kann die Bewegung der Mitteischiene bei solchen Systemen nicht zuverlässig kontrolliert werden, bzw. nur über komplexere Steuermechanismen, so wie der in der EP-A-578 905 vorgeschlagene. Ein anderes, ebenfalls zwei Enfach-Teilauszüge kombinierendes System ist in der EP-A-219 733 geoffenbart. wobei die Begrenzung des Auszugsweges der Mittelschiene über von den Laufrollen teilweise zu überfahrende Anschlagteile bewirkt wird. Bei dem in der EP-A-620 993 beschnebenen Vollauszug wird die Mittelschiene an der Korpusschiene an der Seiteninnenwand geführt, während Ladenschiene und der mit dieser in Eingnff stehende Teil der Mittelschiene unterhalb des Schubladenbodens angeordnet ist Diese prinzipiell zwei Einfach-Teilauszugen entsprechende Führung wird die beim Auszug der Schublade auftretender Kräfte an den Gegenführungen Mittelschiene-Korpusschiene kaum aufnehmn können.

Derartige, zwei Einfach-Teilauszüge kombinierende Vollauszüge, bei denen jeder der Auszüge etwa die Hälfte des Auszugweges übernimmt, sind im allgemeinen mit übereinander angeordneten Schienen ausgebildet, wobei die Mittelschiene meist S-oder Z-förmig die Laden- bzw. die Korpusschiene umgreift Damit ist eine solche Anordnung für Unterbodenmontage ungeeignet. auch funktioniert aufgrund dieser Anordnung der Schwerkraft-Selbsteinzug nur beschränkt.

In der DE-A1-42 24 281 ist eine Auszugsvorrichtung beschrieben, die eine an der Ladenschiene gelagerte Laufrolle aufweist, die direkt Kontakt mit der Korpusschiene hat, sie wirkt sowohl als eine die Bewegung der Ladenschiene unterstützende Laufrolle als auch als eine die Kippbewegung der Schublade begrenzende Kipprolle. Damit kann über den formschlüssigen Eingriff von Laden-und Korpusschiene die Mittelschiene mit Wegreserve für Auszug und Einzug vorgesehen werden. Auch kann sie ihre Stützwirkung in Abhängigkeit von dem Auszugsweg entfalten. Eine derartige Auszugsvorrichtung, die insbesondere zur Verwendung in Hochbauschränken konzipiert ist, ist jedoch einerseits nur bedingt varibel einsetzbar und nicht unbedingt ausreichend seitenstabil zur Verwendung für Schubladen.

Die Erfindung hat sich demgegenüber die Aufgabe gestellt, eine Vollauszugsführung für Schubladen bereitzustellen, die eine kontrollierte Bewegung der Mittelschiene bei Auszug der Schublade bewirkt, wobei störende Anschlaggeräusche im wesentlichen vermieden werden, weiters ausreichende Seitenstabilität gewährleistet ist und die multifunktional - gegebenenfalls auch als reine Unterbodenführung - eingesetzt werden kann. Dies gelingt durch die Verwirklichung der kennzeichnenden Merkmale des Anspruchs 1.

Alternative bzw. bevorzugte Ausführungen werden durch die Kennzeichen der abhängigen Ansprüche beschrieben.

Wenn die Stützrolle an der Korpusschiene und damit auch am Schubladenkorpus ortsfest und zwar - in bezug auf die Korpusfront - im vordersten Bereich angeordnet ist. wird der Schwerkrafteinzug der herausgezogenen Schublade beim Wieder-Hineinschieben wesentlich verbessert

Diese vereinfachte Konstruktion erlaubt auch deren modulartige Anwendung für konventionelle Schubladentypen, die ohne bauliche Änderung in diese Vollauszugsführung passen.

Die funktioneit umgekehrte Anordnung der einzelnen Schienen, vereinfacht aufgrund der Kombination der einstufigen Führung der reinen Stützrolle mit der zweistufigen Führung der Lauf-und Kippfunktion übernehmenden Laufrolle die Konstruktion des Vollauszugs deutlich.

Wird eine der Rollen - insbesondere die Laufrolle - und vorzugsweise bei Anordnung der Voliauszugsführung seitlich der Schublade, mit einer Umfangsnut versehen, in die ein Führungsvorsprung eingreift, der seinerseits insbesondere der Korpusschiene zugeordnet ist, so wird die Seitenstabilität der Führung - auch bei vollausgezogener Schublade - erhöht.

Eine - insbesondere lose - an der Mittelschiene gelagerte Steuerrolle, die - wenigstens bei eingescnobener Schublade - jeweils mit einer Fläche von Laden-und Korpusschiene in Berührung steht, bewirkt eine kontrollierbare Mitnahmesteuerung der Mittelschiene, insbesondere bzw. wenigstens in der Anfangsphase der Auszugsbewegung.

Die Erfindung wird im folgenden anhand von Zeichnungen rein beispielhaft beschdeben. Es zeigen:
- Fig.1: eine Vollauszugsführung in explodierter Darstellung entsprechend dem Stand der Technik:
- Fig.2: die Vollauszugsführung der Fig.1 in Blickrichtung von vorne - bei abgenommener Schubladenfront und in den Korpus eingeschobener Schublade;
- Fig.3: die relative Lage der drei Schienen der Vollauszugsführung der Fig.1 bzw. 2 bei teilweise ausgezogener Schublade, voneinander getrennt dargestellt:
- Fig.4: eine zur Ausbildung der Fig.2 funktionell umgekehrte Ausbildung einer Vollauszugsführung:
- Fig.5a, 5b und 5c: eine weitere Variante einer Vollauszugsführung mit gleitend gelagerter Mittelschiene in Blickrichtung von vorne bzw. in zwei Seitensichten bei teilweise ausgezogener Schublade und
- Fig.6: eine Ausbildung einer Vollauszugsführung mit an der Mittelschiene angeordneter Steuerrolle.

Fig.1 zeigt in explodierter Darstellung eine Schubladenvollauszugsführung entsprechend der DE-A1 42 24 281 mit drei Schienen, einer Ladenschiene 3. die jeweils beidseitig an einer Schublade 22 (Fig.2) angebracht wird. einer Korpusschiene 1. die jeweils an zwei einander gegenüberliegenden Innenwänden 11 eines die Schublade 22 aufnehmenden Möbelkorpus (Fg.2) angebracht wird und einer zwischen Laden- 3 und Korpusschiene 1 angeordneten Mittelschiene 2. Die Korpusschiene 1 ist in etwa U-förmig ausgebildet. wobei ein Schenkel des U als Montagekante 1a zur Befestigung an der Korpusinnenfläche 11 ausgebildet ist und mit dem zweiten Schenkel des U. der als senkrechte Lagerwand 1c ausgebildet ist. über eine dazu horizontale Lauffläche 14 verbunden ist. Die Lagerwand 1c trägt an ihrer von der Korpusinnenwand 11 abgewandten Aussenseite zwei Rollen 8 und 8* und weist an ihrem oberen Ende eine weitere horizontale Lauffläche 15 auf. die eine senkrecht nach unten weisende Kante 1d trägt Ein am - im eingebauten Zustand - vorderen Ende der Korpusschiene vorgesehener Anschlag 19 dient als Begrenzung für den Auszug der Ladenschiene 3 und damit als Begrenzung für den Auszug der Schublade als solche, wie insbesondere aus Fig.3 zu ersehen und anhand dieser dargestellt

Die Mittelschiene 2 ist zur Aufnahme der beiden Rollen 8 und 8' der Korpusschiene 1 in etwa C-förmig ausgebildet, mit horizontalen Rollflächen 17 und 18, an denen jeweils eine senkrechte Kante 17' bzw.18' nach oben bzw. unten weisend angeordnet ist. Am - im eingebauten Zustand vorderen Ende der Mittelschiene 2 ist an der Innenseite der die beiden Rollflächen 17 und 18 verbindenden, senkrechten Wand 2a eine Stützrolle 9 angeordnet. die über die obere Rolifäche 18 hinausragend gelagert ist. Dazu ist eine Ausnehmung 18a an dieser Rollfläche 18 vorgesehen. Am hinteren Ende der Mittelschiene 2 ist eine deren Auszug beschränkende Begrenzung 20 angeordnet, wobei diese Begrenzung 20 mit der hinteren der beiden an der Korpusschiene 1 vorgesehenen Rollen 8.8' zusammenwirkt.

Die Ladenschiene 3 weist ein Profil auf. das in etwa einem umgekehrten U entsprechend geformt ist Diese Ladenschiene 3 wird - wie aus Fig.2 zu entnehmen - mit der nach oben weisenden Basis 3a des U-förmigen Profils an der Unterseite des Schubladenbodens 4 montiert. Die beiden Schenkel des U-Profils weisen senkrecht nach unten und umfangen die Mittelschiene 2. Der der Korpusinnenwand 11 zugewandte Schenkel 3b trägt an der Innenfläche an seinem - im eingebauten Zustand - hinteren Ende eine Laufrolle 6. Eine an der Basisfläche 3a gegebenenfalls vorzusehende Vertiefung kann als mit der Stützrolle 9 zusammenwirkender Mitnehmer 21 dienen. Die Basis 3a ist zur Führung der Stützrolle 9 mit einer im Querschnitt verkehrt U-förmig ausgebildeten Laufrille 13 versehen.

Aus Fig.2 sind in Blickrichtung auf die Schubladenvorderseite - bei abgenommener Schubladenfront - die drei Schienen der Schubladenführung in montiertem Zustand zu ersehen. wozu Fig.3 die relative Lage der drei Schienen zueinander bei teilweise ausgezogener Schublade (die vordere Korpusfront 10 ist strichliert angedeutet), zum besseren Verständnis voneinander getrennt dargestellt, zeigt. Wird nun die Schublade 22 aus dem Korpus herausgezogen, so wird über die Stützrolle 9 - gegebenenfalls unter Einwirkung des Mitnehmers 21 - die Mittelschiene 2 mitgenommen, die um den beim Einzelauszug üblichen Auszugsverlust über die Korpuskante 10 hinaus bewegt werden kann. Die Ladenschiene 3 kann so weit aus dem Korpus heraus bewegt werden, wie die Laufrolle 6 noch in der Korpusschiene 1 geführt ist Die aus dem Korpus mit heraus bewegte Mittelschiene 2, die die beiden an der Korpusschiene 1 gelagerten Rollen 8 und 8' umfängt. stützt somit die Ladenschiene 3 und die daran befestigte Schublade ab. Wie insbesondere aus Fig.2 zu ersehen ist. wird die Laufrolle 6 innerhalb der Korpusschiene 1 geführt, zwischen den beiden Laufflächen 14 und 15, wobei zu Beginn der Auszugsbewegung diese Laufrolle 6 auf der unteren Lauffläche 14 läuft, mit zunehmendem Auszug jedoch als Kipprolle wirkt. Schwerkraft-bedingt vom Gewicht der Schublade über die Ladenschiene 3 nach oben gedrückt wird und dann bei weiterem Auszug auf der oberen Lauffläche 15 abrolit. Der maximale Auszug für diese Vollauszugsführung wird durch den Durchmesser der Laufrolle 6 bestimmt.

Wie insbesondere aus Fig.3 zu erkennen ist, kann die Mittelschiene 2 in einer solchen Länge ausgeführt und die Rollen 8,8' an der Korpusschiene 1 derart angeordnet sein, dass auch im voll ausgezogenen Zustand noch Ausziehwegreserven und auch in voll eingeschobenem Zustand noch Einschubwegreserven bestehen. Da somit die Mittelschiene 2 nicht zur Begrenzung des Gesamtauszugsweges herangezogen und ihr also 3 keine Stop-Furiktion zugeordnet wird, können sowohl Mitnehrner 21 an der Ladenschiene 3 als auch Begrenzung 20 an der Mittelschiene 2 selbst besonders schlagdämpfend, beispielsweise federnd, ausgebildet werden. Damit wird das störende Schlaggeräusch, wel- 4 ches bei der Betätigung eines aus zwei Teilauszügen bestehenden Vollauszuges entstehen und im allgemeinen als störend empfunden werden, merkbar reduziert Dämpfungslemente, wie Federn oder Elastomere. ermöglichen ein praktisch geräuschloses Auflaufen der Mittelschiene 2 auf die jeweiligen Anschläge 20 bzw. Mitnehmer 21.

Einlaufprägungen im vorderen Bereich der Laufrille 13 der Ladenschiene 3 und im hinteren Bereich der Mittelschiene 2 verbessern die Einlauffunktion, und können auch zusätzlich die Steuerfunktion der Mittelschiene 2 positiv beeinftussen. Zur Verbesserung der Mitnahmefunktion können an der Laufrille 13 der Ladenschiene 1 und/oder an den Rollfläche 17 und 18 der Mittelschiene 2 Prägungen. Rillen oder reibungserhöhende Beläge vorgesehen werden.

Die am vorderen Ende der unteren Lauffläche 14 der Korpusschiene 1 vorgesehene Ausnehmung 14a (Fig.1) erlaubt das Umgehen des Anschlags 19 um die Schubtade aus der Korpusschiene 1 herauszuheben bzw. wieder in diese einzuhängen.

Entsprechend dem vom Teilauszug bekannten, insbesondere nur den letzten Einzugsweg betreffenden Selbsteinzug der Schublade beim Einschieben derselben in den Korpus kann auch hier die Lauffläche 14 bzw. beide Laufflächen 14 und 15 der Korpusschiene 1, leicht schräg nach unten hinten verlaufend ausgebildet sein.

Fig.4 zeigt eine erfindüngsgemäße Aüsführingsfaren telschiene 2h tragenden Rollen 8h und 8h' (nur die vordere der beiden Rollen ist hier zu erkennen) hier an der Ladenschiene 3h befestigt sind, wobei beim Herausziehen der Schublade der weg der Mittelschiene 2h nach rückwarts durch die Begrenzung 20h begrenzt wird, die mit der vorderen der beiden Rollen 8h,8h' zusammenwirkt. sodass die Stützhebelwirkung der Mittelschiene 2h gewährleistet wird. Die Laufrolle 6h ist am hinteren Ende der Mittelschiene angeordnet und läuft in der Korpusschiene 1h entweder auf der unteren Laurfläche 14h bzw. - der dargestellten Doppelfunktion entsprechend - an der oberen Lauffläche 15h. Die Stützrolle 9h ist an der Korpusschiene 1h vorne angeordnet und zwar - in bezug auf den Korpus -ortsfest.

Diese Anordnung entsprechend Fig.4 könnte wie anhand der Fig.5a bis 5c weiter unten dargestellt - mit an der Korpusschiene vorgesehenen, zwei im wesentlichen übereinander angeordneten Laufbereichen ausgebildet sein: und eignet sich dann besonders zum Einbau für Zargenschubladen.

Die Fig 5a, 5b und 5c zeigen eine weitere Ausbildungsvariante, bei der - ähnlich wie bei der Variante nach Fig.4, die Mittelschiene 2k bei Bewegung der Schublade aus dem Korpus heraus (die vordere Korpusfront ist in Fig.5b und 5c strichliert mit 10 angedeutet) in bezug auf die Ladenschiene 3k in entgegengesetzter Richtung bewegt wird. Wie gut aus Fig.5a zu ersehen ist, die den Blick auf diese Auszugsvariante in eingebautem Zustand bei abgenommener Schubladenfront zeigt, sind hier die drei den einzelnen Schienen zugeordneten Rollen im wesentlichen übereinander angeordnet. wobei die unterste Rolle 9k, die an der Korpusschiene 1k gelagert ist. die Stützfunktion übernimmt, wie aus Fig.5c entnommen werden kann, die die Situation bei voll ausgezogener Schublade zeigt. Die Ladenschiene 3k ist als sowohl die Stützrolle 9k als auch die Mittelschiene 2k umfangendes Profil ausgebildet und trägt die auf der unteren Lauffläche 14k der im wesentlichen C-förmig profilierten Korpusschiene 1k abrollende Laufrolle 6k. Die Mittelschiene 2k - hier als Vollorofil ausgebildet - läuft in dem entsprechend gegengeformten Ladenschienen-Profil und trägt die Kipprolle 6k', die gegen die obere Lauffläche 15k an der inneren Oberseite der Korpusschiene 1k gerichtet ist und an dieser abläuft.

Die gleitende Lagerung bzw. Führung der Mittelschiene 2k auf der Ladenschiene 3k ist möglich, weil die Mittelschiene 2k beim Herausziehen der Schublade im ersten Ausziehbereich völlig unbelastet ist Das ergibt nicht nur eine vereinfachte Konstruktion und Teileeinsparung sondern erhöht auch die Seitenstabilität des Gesamtauszugs erheblich.

Eine Nase 25 an der Korpusschiene 1k dient als Rückhalteeinrichtung gegen eine Haftreibungsbedingte Mitnahme der Mitteischiene 2k. Über einen mit einem Mitnehmeranschiag 26b zusammenwirkenden Mitnehmer 26a an der Mittelschiene 2k wird diese Nase 25 fiberfahren. ein enstprechendes Spiel, gegebenenfalls durch leicht abgeschrägt nach rückwärts verlaufend geformtes Profil der Mittelschiene 2k - in Kombination mit der nach hinten zu ansteigenden oberen Lauffläche 15k - ergibt den nötigen Freiraum. Alternativ kann auch die Nase 25 elastisch - beispielsweise aus Federstahl - ausgebildet sein, in Form einer Zunge.

Wie aus Fig.5a leicht zu erkennen ist. kann die Ladenschiene 3k als eigenständiger Teil ganz entfallen. wenn die Seitenzarge 16 entsprechend profiliert ist. und somit die Funktion der Ladenschiene übernimmt. Für Hartholzzargen ist dies ohne Einbusse der Funktionstüchtigkeit problemlos möglich.

Da die Stützrolle 9k - ebenso wie die Stützrolle 9k der in der Fig.4 dargestellten Vanante - an der Korpusschiene und damit auch am Schubladenkorpus ortsfest und zwar - in bezug auf die Korpusfront - im vordersten Bereich angeordnet ist. wird der Schwerkrafteinzug der herausgezogenen Schublade beim Wieder-Hineinschieben wesentlich verbessert

Die Anordnungen der Fig.4 und 5a bis 5c können - wie leicht ersichtlich - problemlos auch als Teilauszugs kombination verwendet werden. wenn Laden- und Mitteischiene gegen eine reine Ladenschiene ausgetauscht werden und die Kippfunktion - wie bekannt - über die Ladenschiene gesteuert ist. Dies bringt den Vorteil, dass in der selben Korpusschiene in der selben Montageposition ein Teilauszug oder Vollauszug verwendbar wird.

Fig.6 zeigt in schematischer Seitensicht eine weitere Möglichkeit eine Vollauszugsführung auszubilden, wobei zusätzlich eine - insbesondere lose gelagerte- Steuerrolle 25 vorgesehen wird, die an der Mittelschiene 2i montiert ist. und die sowohl eine Fläche der Ladenschiene 3i - hier die Lautrille 13i - als auch eine Fläche der Korpusschiene 1i - hier die an ihrer Unterseite die obere Lauffläche 15i tragende, horizontale Profilleiste - berührt. Bei Auszug der Schublade wird über diese Steuerrolle eine kontrollierte Mitnahme der Mittelschiene 2i möglich, wobei die Mittelschiene 2i jeweils den halben Weg der von der Ladenschiene 3i zurückgelegten Weg überfährt. und zwar so lange, wie die Steuerrolle 25i beide Flächen berührt Die Steuerrolle 25 wird bei einem bestimmten Auszugsweg eine der beiden Flächen. in dieser Anordnung die der Ladenschiene 3i zugeordnete, verlassen. Aus dem oben dargelegten. die auf die gesamte Anordnung wirkenden Kräfte betreffend. ist die vorzugsweise freie Lagerung der Steuerrolle 25 einsichtig.

## Patentansprüche

1. Vollauszugsführung für Schubladen, mit einer an der Innenseite (11) eines Korpus befestigbaren Korpusschiene (1h:1k). einer Mittelschiene (2h;2k) und einer an der Schublade (22) befestigbaren Ladenschiene(3h;3k). wobei jede dieser Schienen jeweils wenigstens eine in bezug auf diese Schiene ortsfest gelagerte Rolle aufweist und wobei an der Ladenschiene (3h:3k) und/oder an der Mittelschiene (2h;2k) wenigstens eine Rolle gelagert ist, die in direktem Eingriff mit der Korpusschiene (1h:1k) steht. dadurch gekennzeichnet. dass die der Korpusschiene (1h:1k) zugeordnete, ortsfeste Rolle eine reine Stützrolle (9h;9k) ist, die in direktem Eingriff zur Ladenscriene (3h;3k)steht und die - in eingebautem Zustand der Vollauszugsführung in bezug auf die Korpusiront (10) - im vorderen Bereich der Korpusschiene (1h;1k) gelagert ist

2. Vollauszugsführung nach Anspruch 1 dadurch gekennzeichnet. dass die wenigstens eine Rolle (6h) an der Mittelschiene (2h) sowohl als die Bewegung der Schublade (22) unterstützende Laufrolle als auch als die Kippbewegung der Schublade (22) - im ausgezogenene Zustand - begrenzende Kipprolle ausgebildet ist und im hinteren Bereich, insbesondere am hinteren Ende, der Mittelschiene (2h) - in eingebautem Zustand in bezug auf die Korpusfront (10) - angeordnet ist

3. Vollauszugsführung nach Anspruch 1 oder 2, dadurch gekennzeichnet, dass an der Ladenschiene (1h) Wenigstens eine - vorzugsweise aber wenigstens zwei - Rolle(n) (8h. 8h') gelagert ist (sind), die in einem von der Mittelschiene (2h) gebildeten Profil abrollbar ist (sind), wobei an der Mittelschiene (2h) insbesondere ein die Bewegung der Mittelschiene (2h) beschränkender Begrennungsanschlag (20h) vorgesehen ist

4. Vollauszugsführung nach Anspruch 1. dadurch gekennzeichnet. dass die wenigstens eine an der Ladenschiene (3k) gelagerte Rolle als Laufrolle (6k) und die wenigstens eine an der Mittelschiene (2k) gelagerte Rolle als Kipprolle (6k) in einem von der Korpusschiene (1k) gebildeten Profil abrollbar sind, wobei der Laufrolle (6k) eine untere Lauffläche (14k) und der Kipprolle (6k') eine obere Lauffläche (15k) an der Korpusschiene (1k) zugeordnet sind.

5. Vollauszugsführung nach Anspruch 1 oder 4. dadurch gekennzeichnet, dass die Mitteischiene (2k) in einern von der Ladenschiene (3k) gebieten Profil gelagert und gleitend führbar ist

6. Vollauszugsführung nach einem der vorhergehenden Ansprüche, dadurch gekennzeichnet, dass an der Korpusschiene (1k) eine gegebenenfalls elastisch ausgebildete Nase (25) als Rückhalteeinrichtung für die Mittelschiene (2k) vorgesehen ist, wobei an der Mittelschiene (2k) ein Mitnehmer (26a) angeordnet ist zum Eingriff mit einem an der Ladenschiene angeordneten Mitnehmeranschlag (26b).

7. Vollauszugsführung nach einem der vorhergehenden Ansprüche, dadurch gekennzeichnet. dass wenigstens eine der Rollen, eine an ihrer Umfangsfläche angeordnete Umfangsnut aufweist, in die ein an der mit dieser Rolle in Eingriff stehenden, als Lauf- oder Rollfläche bzw. Laufrille ausgebildeten Fläche einer der Schienen - insbesondere an der Korpusschiene - vorgesehener Führungsvorsprung eingreift. die sertliche Führung dieser Rolle bewirkend.

8. Vollauszugsführung nach einem der vorhergehenden Ansprüche, dadurch gekennzeichnet. dass eine an der Mittelschiene (2i) - insbesondere lose - gelagerte Steuerrolle (25i) vorgesehen ist, die - wenigstens bei eingeschobener Schublade - mit ihrer Rolifläche mit jeweils einer an Ladenschiene (3i) und Korpusschiene (1i) vorgesehenen Fläche in Berührung steht. solcherart bei Auszug der Schublade die Steuerung der Bewegung der Mittelschiene (2i), werngstens in der ersten Bewegungsphase. bewirkend.

9. Verwendung einer Vollauszugsführung nach einem der vorhergehenden Ansprüche als Unterbodenführungsbeschlag oder als Beschlag für Zargenschubladen.

## Claims

1. A full-extension guide for drawers, with a unit rail (1h; 1k) which can be fastened to the inside (11) of a unit, a middle rail (2h; 2k) and a drawer rail (3h; 3k) which can be fastened to the drawer (22), wherein each of these rails has at least one roller mounted immovably with respect to the said rail and wherein at least one roller, which engages directly with the unit rail (1h; 1k), is mounted on the drawer rail (3h; 3k) and/or on the middle rail (2h; 2k), **characterized in that** the immovable roller associated with the unit rail (1h; 1k) is a support roller (9h; 9k) only, which engages directly with the drawer rail (3h; 3k) and which is mounted - with reference to the front (10) of the unit in the fitted state of the full-extension guide - in the front region of the unit rail (1h; 1k).

2. A full-extension guide according to Claim 1, **characterized in that** the - at least one - roller (6h) on the middle rail (2h) is designed as a running roller supporting the movement of the drawer (22) and as a tilting roller limiting the tilting movement of the drawer (22) - in the extended state - and is situated in the rear region, in particular at the rear end, of the middle rail (2h) with reference to the front (10) of the unit in the fitted state.

3. A full-extension guide according to Claim 1 or 2, **characterized in that** at least one - but preferably at least two - roller or rollers (8h, 8h'), which can roll in a profile formed by the middle rail (2h), is or are mounted on the drawer rail *[sic]* (1h), wherein in particular a boundary stop (20h) limiting the movement of the middle rail (2h) is provided on the middle rail (2h).

4. A full-extension guide according to Claim 1, **characterized in that** the - at least one - roller mounted on the drawer rail (3k) can roll as a running roller (6k) and the - at least one - roller mounted on the middle rail (2k) can roll as a tilting roller (6k') in a profile formed by the unit rail (1k), wherein a lower running face (14k) is associated with the running roller (6k) and an upper running face (15k) is associated with the tilting roller (6k') on the unit rail (1k).

5. A full-extension guide according to Claim 1 or 4, **characterized in that** the middle rail (2k) is mounted in a profile formed by the drawer rail (3k) and can be guided in a sliding manner.

6. A full-extension guide according to one of the preceding Claims, **characterized in that** an optionally resilient projection (25) is provided on the unit rail (1k) as a retaining device for the middle rail (2k), wherein an entrainment means (26a) is arranged on the middle rail (2k) in order to engage with an entrainment-means stop (26b) arranged on the drawer rail.

7. A full-extension guide according to one of the preceding Claims, **characterized in that** at least one of the rollers has a peripheral groove which is provided on its peripheral face and into which engages a guide projection effecting the lateral guidance of the said roller and provided on the face - engaging with the said roller and constructed in the form of a running or rolling face or a running channel - of one of the rails, in particular on the unit rail.

8. A full-extension guide according to one of the preceding Claims, **characterized in that** a control roller (25i) mounted - in particular loosely - on the middle rail (2i) is provided, which is in contact - at least when the drawer is inserted - on its rolling face with one respective face provided on the drawer rail (3i) and the unit rail (li), in such a way as to control - when the drawer is extended - the movement of the middle rail (2i), at least in the first movement phase.

9. Use of a full-extension guide according to one of the preceding Claims as an under-base guide fitting or as a fitting for frame drawers.

## Revendications

1. Guide de sortie complète pour tiroirs, comprenant un rail de corps (1h ; 1k) pouvant être fixé sur la face intérieure (11) d'un corps, un rail intermédiaire (2h ; 2k) et un rail de tiroir (3h ; 3k) pouvant être fixé sur le tiroir, chacun de ces rails présentant respectivement au moins un galet monté fixe par rapport à ce rail et au moins un galet étant monté sur le rail de tiroir (3h ; 3k) et/ou sur le rail intermédiaire (2h ; 2k), lequel galet étant en contact direct avec le rail de corps (1h ; 1k), caractérisé en ce que le galet fixe associé au rail de corps (1h ; 1k) est un galet d'appui (9h ; 9k) pur qui est en contact direct avec le rail de tiroir (3h ; 3k) et qui, lorsque le guide de sortie complète est installé, est monté dans la région avant du rail de corps (1h ; 1k), par rapport à la façade (10) du corps.

2. Guide de sortie complète selon la revendication 1, caractérisé en ce que le galet (6h), au nombre d'au moins un, sur le rail intermédiaire (2h) est agencé aussi bien comme galet de roulement facilitant le déplacement du tiroir (22) que comme galet basculant limitant le basculement du tiroir (22) sorti, et est disposé, une fois monté, dans la région arrière, en particulier à l'extrémité arrière, du rail intermédiaire (2h), par rapport à la façade (10) du corps.

3. Guide de sortie complète selon la revendication 1 ou 2, caractérisé en ce qu'au moins un galet, mais de préférence au moins deux galets (8h, 8h'), est (sont) monté (s) sur le rail de tiroir (3h), lequel (lesquels) galet(s) peut (peuvent) rouler dans un profilé formé par le rail intermédiaire (2h), une butée de limitation (20h) limitant en particulier le déplacement du rail intermédiaire (2h) étant prévue sur le rail intermédiaire (2h).

4. Guide de sortie complète selon la revendication 1, caractérisé en ce que le galet, au nombre d'au moins un, monté comme galet de roulement (6k) sur le rail de tiroir (3k) et le galet, au nombre d'au moins un, monté comme galet basculant (6k') sur le rail intermédiaire (2k) peuvent rouler dans un profilé formé par le rail de corps (1k), une surface de roulement inférieure (14k) et une surface de roulement supérieure (15k) aménagées sur le rail de corps (1k) étant associées respectivement au galet de roulement (6k) et au galet basculant (6k').

5. Guide de sortie complète selon la revendication 1 ou 4, caractérisé en ce que le rail intermédiaire (2k) est monté et est guidé coulissant dans un profilé formé par le rail de tiroir (3k).

6. Guide de sortie complète selon l'une des revendications précédentes, caractérisé en ce qu'un taquet (25) éventuellement élastique est prévu sur le rail de corps (1k) comme dispositif de retenue pour le rail intermédiaire (2k), un entraîneur (26a) étant disposé sur le rail intermédiaire (2k) en vue d'agir avec une butée d'entraîneur (26b) disposée sur le rail de tiroir.

7. Guide de sortie complète selon l'une des revendications précédentes, caractérisé en ce qu'au moins un des galets présente une gorge périphérique disposée sur sa surface périphérique, gorge dans laquelle s'engage, en produisant le guidage latéral de ce galet, une saillie de guidage prévue sur la surface de l'un des rails, en particulier du rail de corps, qui est réalisée sous forme de surface de déplacement ou de roulement ou sous forme de gorge de roulement et est en contact avec ce galet.

8. Guide de sortie complète selon l'une des revendications précédentes, caractérisé en ce qu'il est prévu un galet de commande (25i) monté, en particulier fou, sur le rail intermédiaire (2i), lequel galet de commande est, au moins lorsque le tiroir est rentré, en contact par sa. surface de roulement avec une surface prévue respectivement sur le rail de tiroir (3i) et sur le rail de corps (1i) de manière à produire, lors de l'extraction du tiroir, la commande du déplacement du rail intermédiaire (2i), au moins dans la première phase du déplacement.

9. Utilisation d'un guide de sortie complète selon l'une des revendications précédentes comme ferrure de guidage de dessous de tiroir ou comme ferrure pour tiroirs à châssis.
